# EUROPÄISCHE PATENTSCHRIFT

(11) **EP 1 533 820 B1**
(45) Veröffentlichungstag und Bekanntmachung des Hinweises auf die Patenterteilung: **28.06.2006**
(21) Anmeldenummer: 04024897.3
(22) Anmeldetag: 20.10.2004
(51) Int. Cl.: H01H 3/20

(54) **Schalter mit verriegelbarer Schaltwippe**
Switch with a lockable rocker
Interrupteur avec bascule de commutation verrouillable

(30) Priorität: 24.11.2003 DE 10355102
(43) Veröffentlichungstag der Anmeldung: 25.05.2005
(73) Patentinhaber: ITW Befestigungssysteme GmbH, 91522 Ansbach (DE)
(72) Erfinder: Biersack, Horst, 91623 Sachsen (DE)
(74) Vertreter: Blaumeier, Jörg

(56) Entgegenhaltungen:
- EP-A- 0 369 221
- DE-A- 1 947 014
- DE-A- 3 638 952
- DE-A- 10 028 916
- US-A- 5 095 181

## Beschreibung

Die Erfindung bezieht sich auf ein handgeführtes, vorzugsweise schlagendes, Elektrowerkzeug mit einem Handgriff und einem vorzugsweise stufenlos verstellbarer Schalter mit Betätigungs-Wippe, wobei die Betätigungs-Wippe in einer Betriebsstellung lösbar arretierbar ist, wobei die Betätigungs-Wippe gegen eine Rückholfeder längs verschiebbar gelagert ist und nach der Längsverschiebung in der gedrückten Betriebsstellung verrastet, welche Verrastung durch eine Druckkraft wieder lösbar und die Betätigungs-Wippe durch anschließende selbsttätige Längsverschiebung wieder freigebbar ist.

Speziell bei schlagenden Elektrowerkzeugen ist es erwünscht, dass man während des festen Andrückens des Werkzeugs an eine Wand od. dgl. nicht gleichzeitig die Betätigungswippe drücken muss, sondern dass diese in einer Betätigungsstellung eingerastet ist, was das Handhaben beim Andrücken doch sehr erleichtert.

Zu diesem Zweck sind bereits eine Reihe von unterschiedlichen Anordnungen vorgesehen worden, beispielsweise Doppelwippen, spezielle Verriegelungsschalter zum Verriegeln und Entriegeln der Wippe usw. Sie alle haben den Nachteil, dass sie relativ kompliziert aufgebaut sind und/oder dass sie nicht einfach mit einer Hand während des Arbeitens betätigt werden können.

Ein Elektrowerkzeug, das die eingangs genannten Merkmale aufweist, ist aus DE 36 38 952 A bekannt. Jedoch ist die Lagerung wie auch die lösbare Arretierung der Betätigungs-Wippe bei dem dort beschriebenen Elektrowerkzeug unter Verwendung einer Vielzahl einzelner Bauteile unter Bildung einer Einschalt-Sperrvorrichtung und einer Ausschalt-Sperrvorrichtung sehr komplex aufgebaut, wobei die lösbare Arretierung der dort beschriebenen Betätigungs-Wippe durch die Funktion der dort beschriebenen Ausschalt-Sperrvorrichtung möglich ist.

Der Erfindung liegt daher die Aufgabe zugrunde, ein schlagendes Werkzeug mit einer arretierbaren Betätigungs-Wippe für einen Betriebs-Schalter so auszugestalten, dass bei einfachem Aufbau ein einfaches Einhandbedienen durch die die Wippe betätigende Hand möglich ist und gleichzeitig ein versehentliches Wiederlösen der gedrückten Wippe verhindert ist.

Zur Lösung dieser Aufgabe ist erfindungsgemäß vorgesehen, dass die Betätigungswippe am Lagerende in Langlöchern gelagert ist und mit einem Haken versehen ist, der nach der Längsverschiebung in der gedrückten Betätigungsstellung von hinten in einen Querstift des Handgriffs verrastend eingreift, wobei die Verrastung so ausgebildet ist, dass sie nur durch eine relativ große - ein versehentliches Auslösen bei einer Berührung der Betätigungs-Wippe verhindernden - Druckkraft wieder lösbar ist.

Durch die erfindungsgemäße Anordnung bedarf es zur Verriegelung der Betätigungswippe lediglich einer Längsverschiebung, die durch Verschieben der Betätigungshand oder des Zeigefingers der Betätigungshand sehr einfach gegen die nicht allzu große Rückstellkraft der Rückholfeder erreichbar ist um anschließend beim Loslassen zu erreichen, dass eine Wippenfeder, gegen die die Wippe zur stufenlosen Verstellung der Schalterposition arbeitet, die Wippe wieder zurückdrückt, wobei dann der Haken hinter den Querstift einrastet. Die arretierte Betriebsstellung entspricht damit nicht ganz der maximalen möglichen Eindrückstellung der Wippe und der daraus resultierenden maximalen Verschiebestellung des Schalters.

Um dieses Verschieben der Betätigungswippe in ihrer Längsrichtung gleichzeitig zu ihrem Eindrücken in die Betriebsstellung leichter durchführen zu können und zu verhindern, dass die Hand abrutschen kann, kann die Betätigungswippe mit einer Profilierung, insbesondere einem vorstehenden Endvorsprung zum Ziehen der Wippe in die Arretierstellung, versehen sein.

Ein wesentlicher Punkt der erfindungsgemäßen Betätigungswippe ist ihre Ausbildung derart, dass sie nicht einfach versehentlich durch Berührung wieder entriegelt werden kann, sondern dass hierfür eine beträchtliche Druckkraft aufgewendet werden muss. Dies lässt sich in weiterer Ausgestaltung der Erfindung einfach dadurch erreichen, dass der Haken mit einer beim Drücken der Wippe am Querstift anliegenden Schräge versehen ist, die so eingestellt ist, dass sich in Verbindung mit der Federstärke der Rückholfeder und der Stärke der Wippenfeder die gewünschte Druckkraft als Sollauslösekraft ergibt.

Bei diesem Auslösedrücken in der Arretierstellung muss ja die Wippe zunächst in Längsrichtung gegen die Rückholfeder verschoben werden, wobei je nach dem Neigungswinkel der Schräge des Hakens unterschiedliche Kräfte zur Überwindung der Rückholfederkraft aufgebracht werden müssen. Dies ermöglicht es durch entsprechende Ausbildung des Winkels der Schräge eine gewünschte Auslöse-Druckkraft für die Verriegelung, zu der natürlich noch die relativ kleinere Kraft der Wippenfeder kommt, zu bestimmen.

Weitere Vorteile, Merkmale und Einzelheiten der Erfindung ergeben sich aus der nachfolgenden Beschreibung eines Ausführungsbeispiels sowie anhand der Zeichnung. Dabei zeigen:
- Fig. 1: eine Seitenansicht des Handgriffs eines Elektrowerkzeugs mit dem der nach außen verschwenkenden gedrückten entspannten Stellung der Betätigungswippe,
- Fig. 2: eine Ansicht der Anordnung nach Fig. 1 bei der die Betätigungswippe ganz nach innen geschwenkt ist,
- Fig. 3: eine Ansicht bei der die Betätigungswippe in der nach innen gedrückten Stellung nach Fig. 2 zusätzlich durch die Betätigungshand nach oben gegen die Rückholfeder verschoben ist,
- Fig. 4: die arretierten Betriebsstellung bei der die Wippe unter Loslassung aus der Position nach Fig. 3 gelangt ist und
- Fig. 5 und 6: vergrößerte Detaildarstellungen des Wippendendes mit dem Arretier-Haken einmal in der arretierten Betriebsstellung und zum anderen bei Beginn des Auslösens vor der Entriegelung.

Der aus zwei Halbschalen zusammengesetzte Handgriff 1, dessen Schalen bei 2 und 3 miteinander verschraubt sind, weist einen stufenlosen Schalter 4 auf, der durch einen schematisch angedeuteten Schalterstift 5 betätigbar ist, der durch eine mittels einer Lagerwelle 6 einseitig gelagerte Betätigungswippe 7 verstellbar ist. Auf die nähere Ausgestaltung dieses Schaltstiftes und die Art wie er durch die Wippe betätigt wird, soll an dieser Stelle nicht eingegangen werden, da dies hinlänglich bei solchen Betätigungswippen und Schalteranordnungen bekannt ist und auch nicht Gegenstand der vorliegenden Anmeldung ist.

Die Lagerwelle 6 der Schaltwippe 7 ist in Langlöchern 9 der Schalen 1a und 1b, die in den Zeichnungen nicht erkennbar sind und die über bzw. unter den Aussparungen 8 des Schalters liegen, gelagert, wobei sie durch eine Rückhol-Feder 10 in die in Fig. 1 gezeigte nach unten gezogene Stellung verspannt ist. Der Steg 11 bildet zusammen mit einem Anschlag im Inneren der Betätigungswippe 7 eine Ausschwenkbegrenzung dieser Wippe, durch die sie in der in Fig. 1 gezeigten entspannten Stellung gehaltert wird. In diese Stellung nach außen wird sie durch die Wippenfeder 12 vorgespannt. An der Wippe 7 ist oben ein Haken 13 angeformt, der beim nach innen Drücken der Wippe unter einem den Handgriff quer durchsetzenden Querstift 14 vorbeibewegt werden kann. Solange kein Zug auf die Wippe in Richtung des Pfeils 15 in Fig. 1 aufgebracht wird, wobei ein solcher Zug durch die Betätigungshand durch den vorstehenden Vorsprung 16 erleichtert wird, bewegt sich der Haken 13 immer unter dem Querstift sowohl bei der Verschwenkung nach innen als auch nach außen.

Will man die Betätigungswippe in einer gedrückten Betriebsstellung arretieren, sodass man bei schlagendem Arbeiten nicht ständig die Wippe drücken muss, sondern sich auf das Andrücken des Elektrowerkzeugs konzentrieren kann, so bewegt man durch Eindrücken die Wippe in die am weitesten nach innen verschobene Stellung nach Fig. 2. Anschließend wird von der die Wippe nach innen drückenden Hand diese leicht in ihrer Längsrichtung entgegen der Rückholfeder 10 nach oben verschoben, sodass sie in die Position nach Fig. 3 gelangt. Lässt man nun die Wippe los, so übergreift der Haken 13 den Querstift und rastet beim Loslassen der Wippe hinter diesem ein, wobei er durch die Wippenfeder 12 in die vergrößert in Fig. 5 gezeigte Position angedrückt wird.

Am Wippen-Haken 13 ist eine Schräge 16 angeformt, die in der Arretierstellung nach den Fig. 4 und 5 nur um Bruchteile eines Millimeters vom Querstift 14 entfernt ist, sodass beim Eindrücken praktisch sofort eine Anlage des Querstifts 14 an dieser Schräge 16 erfolgt. Zum Wiederauslösen der Betätigungswippe aus der Betriebsstellung nach den Fig. 4 und 5 muss die Wippe zunächst entgegen der Wirkung der Rückholfeder 10 wieder nach oben bewegt werden, sodass der Querstift unter dem Haken austreten kann bzw. der Haken über dem feststehenden Querstift weggleitet. Aus der Neigung der Schräge 16 und der Kraft K_{R} der Rückholfeder 10 ergibt sich die Auslösekraft zum Entriegeln der Betätigungswippe.

Diese Auslösekraft soll relativ hoch sein, sodass ein versehentliches Auslösen bei einer Berührung der Betätigungswippe verhindert ist. Diese soll nur durch einen bewussten größeren Auslösedruck wieder entriegelt werden können.

## Patentansprüche

1. Handgeführtes, vorzugsweise schlagendes, Elektrowerkzeug mit einem Handgriff (1) und einem vorzugsweise stufenlos verstellbarer Schalter (4) mit Betätigungs-Wippe (7), wobei die Betätigungs-Wippe (7) in einer Betriebsstellung lösbar arretierbar ist, wobei die Betätigungs-Wippe (7) gegen eine Rückholfeder (10) längs verschiebbar gelagert ist und nach der Längsverschiebung in der gedrückten Betriebsstellung verrastet, welche Verrastung durch eine Druckkraft wieder lösbar und die Betätigungs-Wippe (7) durch anschließende selbsttätige Längsverschiebung wieder freigebbar ist, **dadurch gekennzeichnet, dass** die Betätigungs-Wippe (7) am Lagerende in Langlöchern (9) gelagert ist und mit einem Haken (13) versehen ist, der nach der Längsverschiebung in der gedrückten Betätigungsstellung von hinten in einen Querstift (14) des Handgriffs (1) verrastend eingreift, wobei die Verrastung so ausgebildet ist, dass sie nur durch eine relativ große - ein versehentliches Auslösen bei einer Berührung der Betätigungs-Wippe (7) verhindernden - Druckkraft wieder lösbar ist.

2. Elektrowerkzeug nach Anspruch 1, **dadurch gekennzeichnet, dass** der Haken (13) mit einer beim Drücken der Wippe (7) am Querstift (14) anliegenden Schräge (16) versehen ist, die so eingestellt ist, dass sich in Verbindung mit der Federstärke der Rückholfeder (10) die gewünschte Druckkraft als Sollauslösekraft ergibt.

3. Elektrowerkzeug nach Anspruch 1 oder 2, **dadurch gekennzeichnet, dass** die Wippe (7) mit einer Profilierung, insbesondere einem vorstehenden Endvorsprung (16), zum Ziehen in die Arretierstellung versehen ist.

## Claims

1. Hand-guided, preferably percussive, electric tool, having a handle (1) and a preferably continuously adjustable switch (4) with actuating rocker (7), wherein the actuating rocker (7) can be releasably locked in an operating position, wherein the actuating rocker (7) is mounted such that it is longitudinally displaceable counter to a return spring (10) and, following the longitudinal displacement, latches in the depressed operating position, which latching can be released again by a pressure force and the actuating rocker (7) can be freed again by subsequent automatic longitudinal displacement, **characterized in that** the actuating rocker (7), at the bearing end, is mounted in long holes (9) and is provided with a hook (13) which, following the longitudinal displacement, in the depressed actuating position, engages latchingly from behind in a cross pin (14) of the handle (1), the latching being configured such that it can only be released again by a relatively large - preventing accidental triggering if the actuating rocker (7) is touched - pressure force.

2. Electric tool according to Claim 1, **characterized in that** the hook (13) is provided with a bevel (16) which bears against the cross pin (14) when the rocker (7) is pressed and is set such that, in conjunction with the spring strength of the return spring (10), the desired pressure force is obtained as a set triggering force.

3. Electric tool according to Claim 1 or 2, **characterized in that** the rocker (7) is provided with a profiling, in particular with a protruding end projection (16), for pulling into the locking position.

## Revendications

1. Outil électrique manuel, de préférence frappeur, comprenant une poignée (1) et un interrupteur (4) réglable de préférence en continu, avec une bascule d'actionnement (7), la bascule d'actionnement (7) pouvant être bloquée de manière desserrable dans une position de fonctionnement, la bascule d'actionnement (7) étant montée de manière déplaçable en longueur contre un ressort de rappel (10) et après le déplacement en longueur s'encliquetant dans la position de fonctionnement pressée, cet encliquetage pouvant à nouveau être desserré par une force de pression et la bascule d'actionnement (7) pouvant à nouveau être libérée par déplacement longitudinal automatique subséquent, **caractérisé en ce que** la bascule d'actionnement (7) est montée à l'extrémité du palier dans des trous oblongs (9) et est pourvue d'un crochet (13) qui vient en prise après le déplacement longitudinal dans la position d'actionnement enfoncée par derrière en s'encliquetant dans une goupille transversale (14) de la poignée (1), l'encliquetage étant réalisé de telle sorte qu'il soit à nouveau desserrable par seulement une force de pression relativement grande - en empêchant ainsi un desserrage accidentel en cas de contact de la bascule d'actionnement (7).

2. Outil électrique selon la revendication 1, **caractérisé en ce que** le crochet (13) est pourvu d'un biseau (16) s'appliquant contre la goupille transversale (14) lorsque la bascule (7) est enfoncée, lequel est ajusté de telle sorte qu'il en résulte en liaison avec la force du ressort du ressort de rappel (10) la force de pression souhaitée en tant que force de déclenchement de consigne.

3. Outil électrique selon la revendication 1 ou 2, **caractérisé en ce que** la bascule (7) est pourvue d'un profilage, notamment d'une saillie d'extrémité saillante (16), pour la tirer dans la position de blocage.
